# DEMANDE DE BREVET EUROPEEN

(11) **EP 1 820 924 A1**
(43) Date de publication de la demande: **22.08.2007**
(21) Numéro de dépôt: 07290187.9
(22) Date de dépôt: 14.02.2007
(51) Int. Cl.: E05B 47/00, E05C 19/16

(54) **Système de fermeture magnétique pour trappe ou porte d'accès**

(30) Priorité: 15.02.2006 FR 0601316
(71) Demandeur: Atelier Tredo, 08430 Poix-Terron (FR)
(72) Inventeur: Wattiaux, Pascal, 08220 Rocquigny (FR)
(74) Mandataire: Debay, Yves

(57) **Abrégé**

Le système de fermeture magnétique pour trappe ou porte d'accès comprend un élément fixe (11), un élément déplaçable de fermeture apte à être solidarisé avec l'élément fixe, au moins un verrou (2) tel qu'une bille ayant un degré de liberté en rotation pour retenir l'élément de fermeture (12), et au moins une chambre (L, 40) pour loger le verrou. Le verrou (2) comprend une pièce en matériau ferreux (20) pour pouvoir être déplacé sous l'action d'un élément d'attraction magnétique (3), le verrou étant mobile entre une position en saillie permettant de bloquer en rotation l'élément de fermeture (12) dans sa disposition fermée et une position en retrait permettant une rotation de l'élément de fermeture.

Le verrou peut être retenu dans sa position en retrait par une pièce magnétique (4) exerçant une force d'attraction sur la pièce en matériau ferreux (20) et occupant un logement (10) intérieur adjacent à la chambre.

## Description

La présente invention concerne le domaine des dispositifs permettant de fixer et libérer un élément d'obturation d'un accès. L'invention concerne plus particulièrement un système de fermeture magnétique pour trappe ou porte d'accès.

Il est connu dans l'art antérieur des dispositifs utilisant des vis, spécifiques ou non, pour obturer un accès par un panneau. Un inconvénient de ces dispositifs est que les vis sont fréquemment perdues, et restent difficiles à manipuler. Un autre type de fermeture utilise des serrures, en général avec une clé spécifique pour libérer un loquet, par exemple une clé triangulaire dans le cas des armoires électriques et des poteaux de l'éclairage public ou de feux de circulation. Un inconvénient des systèmes à serrure est qu'ils sont sujets au vandalisme, les serrures étant endommagées même s'il n'y a pas eu d'ouverture.

Il existe certes des équipements d'autorisation d'accès très sécurisés qui permettent de limiter les infractions, par exemple des systèmes utilisant de l'électronique ou des signaux électriques, pouvant nécessiter un code, etc. Toutefois, de tels équipements spécifiques sont encombrants, coûteux et ne sont pas adaptés pour être utilisés pour des applications d'obturation d'une simple porte, panneau ou trappe.

Il existe donc un besoin, notamment pour des applications dans le domaine du mobilier urbain, de l'électricité et de l'éclairage, de systèmes de fermeture subissant moins les effets de vandalisme tout en restant simple de conception.

Par ailleurs, il est connu d'utiliser dans des meubles de la maison des portes coulissantes ayant un verrou pivotant incluant un aimant, de façon à ce que les enfants ne puissent pas ouvrir ces portes. Ainsi selon le brevet US 6 000 735, une clé à aimant permet de débloquer de l'extérieur du meuble le mouvement de coulissement des portes. Un positionnement contre la porte, au niveau du verrou, permet à l'aimant de la clé d'exercer une répulsion sur l'aimant du verrou qui bascule alors vers une position permettant le coulissement de la porte. Toutefois, ce type de mécanisme n'est applicable qu'à un type de fermeture spécifique, qui n'est en général jamais utilisé dans un environnement public. En outre, la résistance de ce type de verrou est en général limitée et il est facile pour un adulte de forcer l'accès.

Le document US 5 485 733 divulgue un système de verrouillage pour une porte pivotante avec une poignée à aimant amovible devant être positionnée sur une armature. La complexité du mécanisme à aimant pivotant et le coût d'un tel système en limite nécessairement l'utilisation. Ce type de mécanisme paraît un peu plus difficile à forcer mais n'est applicable qu'à un type de fermeture spécifique d'intérieur, qui n'est jamais utilisé dans un environnement public.

Il est également connu, par le document US 4 848 812, un système de fermeture magnétique se présentant sous la forme d'un boîtier placé derrière la porte à obturer, dans lequel un verrou cylindrique est placé dans un trou traversant du boîtier. Ce verrou est constitué d'un aimant et est maintenu dans sa position de retrait à l'aide d'une tige métallique placée en arrière de l'aimant. Le verrou peut être disposé verticalement, le retrait de la tige métallique permettant dans ce cas au verrou de descendre plus bas par gravité et occuper ainsi une position de fermeture de la porte. Il peut également être disposé horizontalement ; un aimant externe supplémentaire est requis dans ce cas pour agir sur des vis métalliques transversales reliant le boîtier à la porte, de sorte qu'un champ magnétique induit à travers les vis pousse le verrou vers une position de retrait libérant la porte.

L'absence d'étanchéité de ce système de fermeture en raison de la présence des orifices pour l'insertion de la tige métallique rend ce système inadapté pour une utilisation dans un environnement extérieur. Les orifices sont susceptibles de faire rentrer de l'eau (intempéries) à l'intérieur du dispositif de verrouillage ou de s'encrasser. Ce type de système est donc à déconseiller pour des armoires électriques et des poteaux de l'éclairage public.

Des systèmes de fermeture magnétique sont également connus dans des applications d'obturation d'un conteneur de liquide, par le document EP 1 431 239. Ces systèmes complexes se décomposent en trois parties pour permettre le verrouillage d'un couvercle. Un dispositif de verrouillage mobile en translation par rapport au couvercle doit être interposé entre le contenant à obturer et le couvercle. Une pièce magnétisable intercalée sous le couvercle est prévue pour bloquer la translation le dispositif de verrouillage. Un inconvénient de ces systèmes est que le dispositif mobile de verrouillage est accessible depuis l'extérieur ce qui facilite les possibilités de forcer le déverrouillage.

La présente invention a donc pour objet de pallier un ou plusieurs des inconvénients de l'art antérieur en proposant un système de fermeture sécurisé simple d'utilisation, non susceptible d'être vandalisé, particulièrement résistant et adapté à des utilisations en extérieur.

Ce but est atteint par un système de fermeture magnétique pour trappe ou porte d'accès, comprenant un élément fixe, un élément déplaçable de fermeture apte à être solidarisé avec l'élément fixe, au moins un verrou pour retenir l'élément de fermeture dans une disposition fermée dans laquelle l'élément de fermeture rejoint l'élément fixe par rotation et alignement sur ce dernier, et au moins une chambre pour loger le verrou, le verrou étant guidé par des moyens de guidage et comprenant une pièce en matériau ferreux pour pouvoir être déplacé sous l'action d'un élément d'attraction magnétique, caractérisé en ce que la chambre est séparée de l'extérieur par une simple paroi d'épaisseur déterminée, le verrou ayant au moins un degré de liberté en rotation et étant mobile entre une position en saillie, permettant de bloquer en rotation l'élément de fermeture dans sa disposition fermée au niveau de sa jonction avec l'élément fixe, et une position en retrait permettant une rotation de l'élément de fermeture.

Ainsi, le système de fermeture obtenu selon l'invention ne requiert aucune vis ou serrure et permet avantageusement une obturation particulièrement résistante par interposition d'un verrou en saillie pour bloquer la rotation de l'élément d'obturation. De plus, il n'y a pas de possibilité d'accès à l'intérieur de la chambre depuis l'extérieur lorsque l'élément de fermeture est dans sa disposition fermée.

Selon une autre particularité, lequel le verrou forme un organe mâle inséré, dans sa position en saillie, dans deux organes femelles distincts à orifice d'entrée circulaire dont l'un fait partie de l'élément fixe et l'autre fait partie de l'élément déplaçable de fermeture.

Selon une autre particularité, le verrou comprend au moins une surface courbée en contact avec les moyens de guidage.

Ainsi, les frottements du verrou sont limités et le déplacement de ce dernier par l'intermédiaire d'une force d'attraction magnétique est facilité.

Selon une autre particularité, un logement intérieur adjacent à la chambre loge une pièce magnétique prévue pour retenir le verrou dans sa position en retrait, en exerçant une force d'attraction sur la pièce en matériau ferreux.

Ainsi, un maintien du verrou dans sa position de retrait est assuré sans qu'il y ait d'obstacle sur la trajectoire du verrou.

Selon une autre particularité, l'élément de fermeture comprend une face extérieure ayant au moins un bord adapté pour prolonger une face extérieure complémentaire de l'élément fixe, la chambre et le verrou étant disposés en arrière d'une surface formée par ces faces extérieures.

Ainsi, il n'y a aucun accès direct possible au verrou depuis l'extérieur.

Selon une autre particularité, le système selon l'invention comprend un élément d'attraction magnétique indépendant, de force d'attraction supérieure à la force antagoniste d'attraction et/ou de rappel élastique exercée, par exemple sur la pièce en matériau ferreux, par la pièce magnétique ou un ressort, cette force d'attraction étant suffisante pour déplacer le verrou entre ses deux positions lorsque cet élément d'attraction magnétique est positionné, de l'extérieur, contre le système de fermeture dans une zone en correspondance avec une localisation souhaitée de la pièce en matériau ferreux.

Ainsi, seule l'utilisation d'une clé à aimant puissant peut permettre de déplacer le verrou malgré les forces s'opposant à ce déplacement qui sont dues notamment à la gravité et/ou à la retenue du verrou à l'intérieur du système par un aimant de moindre attraction ou un ressort.

Selon une autre particularité, le système de fermeture magnétique est tel que défini dans les revendications 6 à 8.

Selon une autre particularité, le verrou est une bille comprenant la pièce en matériau ferreux.

Ainsi, le verrou peut simplement consister en une bille dont le mouvement est libre à l'intérieur de son emplacement et qui peut s'opposer directement à l'ouverture du système.

Selon une autre particularité, le système de fermeture magnétique est tel que défini dans les revendications 10 à 14.

Selon une autre particularité, l'élément fixe est doté de moyens de retenue du verrou qui est prévu libre en rotation et mobile entre une extrémité de la chambre et les moyens de retenue.

Ainsi, le verrou est rendu imperdable, ce qui facilite les manipulations d'un opérateur.

Selon une autre particularité, l'élément fixe et/ou l'élément de fermeture comprennent une paroi d'épaisseur au moins égale à 3 mm séparant la pièce en matériau ferreux d'une zone de surface extérieure prévue pour positionner l'élément d'attraction magnétique servant à déplacer la pièce en matériau ferreux.

Ainsi, il n'est pas possible de déplacer le verrou à l'aide d'un aimant conventionnel de faible attraction. Un aimant industriel puissant doit plutôt être utilisé.

L'invention, avec ses caractéristiques et avantages, ressortira plus clairement à la lecture de la description faite en référence aux dessins annexés dans lesquels :
- la figure 1 représente une vue en perspective d'un premier mode de réalisation du système selon l'invention,
- les figures 2A et 2B représentent chacune une vue en perspective du système de fermeture de la figure 1, respectivement en position bloquée et en position débloquée,
- la figure 3A représente une vue de face d'un élément fixe formant une partie haute du système de la figure 1 et la figure la figure 3B représente une vue de face d'un élément de fermeture formant une partie basse du système de la figure 1,
- la figure 4A représente une perspective éclatée d'une forme de réalisation dérivée de l'exemple de la figure 1, dans laquelle la bille est rendue imperdable,
- la figure 4B montre une vue en perspective de l'élément fixe d'un système selon l'invention permettant de rendre la bille imperdable,
- les figures 4C et 4D montrent sous deux angles de perspective différents un élément de fermeture pouvant être associé à l'élément fixe de la figure 4B,
- la figure 5 représente un second mode de réalisation du système selon l'invention,
- la figure 6 illustre le système de fermeture de la figure 1, dans le cas où la partie haute du système est montée sur la trappe ou porte d'accès,
- les figures 7A, 7B et 7C représentent chacune le système de la figure 1 en position verrouillée, respectivement selon une vue de dessus, de face et de côté,
- la figure 8A illustre un exemple d'application du système de fermeture magnétique de l'invention et la figure 8B montre un détail (A) de la figure 8A,
- la figure 9 montre un troisième mode de réalisation du système selon l'invention.

L'invention va à présent être décrite en référence aux figures 1, 2A et 2B.

Le système de fermeture (1) incorpore dans un logement intérieur (10) une pièce magnétique (4), par exemple sous la forme d'un aimant du type plot de faible épaisseur. Un verrou (2) est positionné dans une chambre intérieure (L, 40) du système (1), notamment dans un emplacement principal (L) de cette chambre (L, 40), et permet de retenir un élément de fermeture (12) dans une disposition fermée, dans laquelle l'élément de fermeture (12) rejoint un élément fixe (11) du système (1). La figure 2A illustre un blocage en rotation par le verrou (2) de l'élément de fermeture (12) lorsque le verrou (2) est en saillie par rapport à l'emplacement principal (L), tandis que les figures 1 et 2B montrent une position en retrait occupée par ce verrou (2) pour permettre de libérer ou rapprocher l'élément de fermeture (12) par rotation. On peut noter que le verrou (2) fait simplement opposition à l'ouverture par rotation de l'élément de fermeture et ne s'oppose pas à un coulissement/translation de l'élément de fermeture (12) dans le sens de l'éloignement par rapport à l'élément fixe (11). Dans la position de retrait du verrou (2), l'élément de fermeture (12) peut pivoter autour d'un axe parallèle au bord de jonction où se place le verrou (2) dans la disposition fermée, comme illustré aux figures 1, 2A et 2B. Dans la disposition fermée, le verrou (2) s'appuie sur une paroi interne d'extrémité de la chambre (L, 40), par exemple sous l'effet de la gravité ou d'une force exercée par l'intermédiaire d'un moyen de rappel élastique.

L'élément de fermeture (12) comprend par exemple une face extérieure (120) ayant au moins un bord adapté pour prolonger une face extérieure (110) complémentaire de l'élément fixe (11). Ainsi, le système (1) présente un aspect extérieur plan. L'emplacement (L) et le verrou (2) sont naturellement disposés en arrière de la surface formée par ces faces extérieures (110, 120). Autrement dit le mécanisme d'ouverture et fermeture est un mécanisme interne. Dans un mode de réalisation de l'invention, le verrou (2) se déplace uniquement à l'intérieur d'une chambre (L, 40) formée par l'emplacement (L) recevant le verrou (2) et par un emplacement (40) complémentaire recevant la partie du verrou en saillie lorsque ce dernier est en position de blocage de l'élément de fermeture (12).

Le verrou (2) comprend une pièce en matériau ferreux (20) pour pouvoir être déplacé sous l'action d'un élément d'attraction magnétique (3) séparé. Le verrou (2) comporte par exemple au moins une surface courbée en contact avec les parois de guidage de la chambre (L, 40). La pièce en matériau ferreux (20) peut être constituée essentiellement d'une bille. Le système de fermeture (1) est donc du type magnétique (1) et utilise la pièce magnétique (4) placée dans le logement intérieur (10) pour le maintien du verrou (2) dans sa position en retrait. L'aimant constitué par la pièce magnétique (4) est suffisamment proche d'une extrémité de l'emplacement (L) pour exercer une force d'attraction sur la pièce en matériau ferreux (20) de façon à maintenir le verrou en retrait. Pour passer d'une position à l'autre du verrou (2), l'élément d'attraction magnétique (3) indépendant doit simplement être positionné, de l'extérieur, contre le système de fermeture (1) dans une zone (30) en correspondance avec la localisation souhaitée de la pièce en matériau ferreux (20).

L'élément d'attraction magnétique (3) indépendant possède une force d'attraction supérieure à la force d'attraction exercée sur la pièce en matériau ferreux (20) par la pièce magnétique (4) et suffisante pour déplacer le verrou (2) entre ses deux positions. Ainsi, l'opérateur souhaitant ouvrir ou fermer une trappe ou une porte d'accès équipée du système de fermeture (1) doit simplement apposer une clé à aimant ou un simple élément d'attraction magnétique suffisamment forte pour actionner le système (1). Dans un mode de réalisation, l'élément d'attraction magnétique (3) exerce une force d'attraction supérieure à la force antagoniste d'attraction et/ou de rappel élastique exercée, par exemple sur la pièce en matériau ferreux (20), par la pièce magnétique (4) ou par un ressort. On entendra par ressort tout moyen de rappel élastique connu exerçant une poussée ou une traction sur le verrou (2) pour maintenir le verrou (2) dans une position déterminée (par exemple la position de fermeture).

Dans un mode de réalisation de l'invention, l'élément fixe (11) et/ou l'élément de fermeture (12) comprennent une paroi d'épaisseur (e, figure 4C) au moins égale à 3 mm séparant la pièce en matériau ferreux (20, 20') d'une zone (30) de surface extérieure prévue pour positionner l'élément d'attraction magnétique (3) servant à déplacer la pièce en matériau ferreux (20, 20'). Cela permet d'empêcher des individus mal-intentionnés d'ouvrir le système avec un aimant conventionnel, peu puissant. L'épaisseur (e) peut être de l'ordre de 5,4 mm pour un élément d'attraction magnétique (3) capable de soulever un poids de plusieurs kilogrammes. A titre d'exemple non limitatif, un aimant d'une force portante d'au moins 6 kilogrammes peut constituer ledit élément d'attraction magnétique (3) pour ce type d'épaisseur (e). La ou les pièces magnétiques utilisées (4, 4') sont naturellement choisies avec une force portante très inférieure, par exemple 100 fois inférieure. On comprend ainsi que la pièce magnétique (4) peut simplement avoir une force portante de 650 g par exemple. Le verrou (2, 2') est évidemment d'un poids suffisamment faible, par exemple et de manière non limitative inférieure à 600 g pour pouvoir être déplacé convenablement. D'autres valeurs pour les forces portantes des aimants (3, 4, 4') et le poids du verrou (2, 2') peuvent naturellement être envisagées comme l'appréciera l'homme du métier. Une épaisseur (e) moindre peut également être prévue.

Un repère visuel ou des aspérités quelconques peuvent être placés à l'un des deux endroits où placer l'élément (3) permettant l'ouverture et la fermeture du système (1). Ces deux endroits correspondent par exemple aux extrémités de la zone (30) illustrée dans les figures 2A et 2B. La pièce magnétique (4) est suffisamment en retrait par rapport à la surface extérieure (110, 120) du système (1, 1') et par exemple au moins à 5 mm de la surface extérieure où doit être positionnée l'élément d'attraction magnétique (3) indépendant.

Dans un mode de réalisation préféré de l'invention, le verrou (2) est une bille comprenant la pièce en matériau ferreux (20). Dans une variante, le verrou (2') peut être un autre type d'élément mobile, par exemple pivotant autour d'un axe (15) comme illustré à la figure 5. Avantageusement, le verrou (2, 2') est guidé par des moyens de guidage pour être déplacé selon une trajectoire à composante verticale. Le verrou (2, 2') est ainsi mobile entre une position haute de son centre de gravité (G) et une position plus basse de son centre de gravité (G). L'élément (3) permet donc par aimantation de soulever ou d'abaisser le verrou (2, 2').

Comme illustré aux figures 2A, 2B, 7A, 7B et 7C, la bille constituant le verrou (2) a un diamètre déterminé et est mobile dans la chambre cylindrique (L, 40) formée par l'emplacement (L) et un prolongement de ce dernier dans l'élément de fermeture (12). La bille a, dans sa position en saillie par rapport à l'emplacement principal (L), un plan médian (P) qui coïncide sensiblement avec la jonction entre l'élément fixe (11) et l'élément de fermeture (12). Dans un mode de réalisation de l'invention, la pièce magnétique (4) disposée dans le logement intérieur (10) est dans l'alignement de l'axe de symétrie (X) de la chambre cylindrique (L, 40) et affleure par exemple la bille déplacée dans sa position de retrait à l'aide de l'aimant extérieur (3). Lors du retrait de l'aimant extérieur (3), l'aimant intérieur constituant ladite pièce magnétique (4) maintient la bille en suspension et permet à l'utilisateur d'ouvrir le système (1). En positionnant l'aimant extérieur (3) en bas de la zone (30), il est permis de fermer le système (1), la bille retombant dans la cavité ou emplacement (40) de l'élément (11) inférieur.

En référence aux figures 1 et 3A, la chambre (L, 40) recevant la bille peut être cylindrique avec un diamètre (D) déterminé par exemple de l'ordre d'un centimètre ou de plusieurs centimètres et correspondant sensiblement au diamètre de la bille. Les emplacements (L, 40) formant la chambre sont répartis l'un dans l'élément fixe (11), l'autre dans l'élément déplaçable de fermeture (12). La gravité permet un maintien de la bille dans la position basse de verrouillage. La position en retrait est situé à un niveau de hauteur plus élevé, la différence de hauteur (h) entre les deux positions étant par exemple d'au moins 6 mm. Dans l'exemple des figures, l'élément fixe (11) correspond à la partie haute du système (1) et inclut le logement intérieur (10) dans lequel est insérée la pièce magnétique (4). Alternativement, un système selon invention peut prévoir l'élément fixe (11) comme partie basse, la pièce magnétique (4) prévue pour retenir le verrou (2, 2') exerçant alors cette fois une force d'attraction pour retenir le verrou (2, 2') dans sa position en saillie.

Dans l'exemple de la figure 1, l'emplacement principal (L) est situé dans l'élément fixe (11) et permet de recevoir l'intégralité du verrou (2, 2'), tandis que l'emplacement (40) en vis-à-vis complémentaire prévu dans l'élément de fermeture (12) reçoit la partie du verrou (2, 2') en saillie. Comme illustré à la figure 6, on comprend qu'un système de fermeture selon l'invention est également obtenu lorsque l'emplacement principal (L) est prévu dans l'élément supérieur de fermeture (12') de conception analogue à l'élément supérieur dit fixe (11) illustré à la figure 1. L'emplacement complémentaire (40) est alors disposé en vis-à-vis dans l'élément fixe (11') inférieur illustré à la figure 6 pour recevoir une partie du verrou (2, 2'). Cela revient à déplacer chacun des éléments (11, 12) d'une position en haut de trappe comme illustré dans l'exemple de la figure 3 vers une position en bas de trappe. Dans ce cas, la pièce magnétique (4) est placée dans l'élément supérieur de fermeture (12') pour maintenir le verrou (2, 2') en retrait dans l'élément déplaçable (12).

En référence à la figure 1, la bille constituant le verrou (2) peut être composée en matériau ferreux et recouverte d'un revêtement d'acier inoxydable. L'emplacement principal (L) comprend par exemple un manchon en acier inoxydable interposé entre le verrou (2) et la chambre en matériau amagnétique. La chambre (L, 40) peut plus généralement être pourvue d'une couche en acier inoxydable interposée entre le verrou (2) et un matériau amagnétique. Le reste du système de fermeture (1) peut être ainsi en aluminium ou tout autre matériau amagnétique approprié (cuivre, acier au manganèse, plastique, etc.). Un revêtement en acier inoxydable recouvrant les parois intérieures de la chambre (L, 40) permet d'éviter tout phénomène de couple entre l'acier inoxydable et l'aluminium constitutif du système (1).

Dans la variante de réalisation illustrée à la figure 5, le système de fermeture (1') se distingue du système (1) des autres figures par une structure différente du verrou (2'). Toutes les autres caractéristiques susmentionnées s'appliquent par ailleurs à ce système (1') de fermeture magnétique. En particulier, le verrou (2') est actionné de façon similaire et possède des fonctions analogues à celle du verrou (2) des autres figures. Le guidage du verrou (2') s'effectue par exemple via un pivot cylindrique de support.

En référence à la figure 5, l'emplacement principal (L) peut consister en un évidement qui permet de recevoir un verrou (2') articulé sur un axe (15). Ce verrou (2') comprend par exemple une pièce en matériau ferreux (20') à une première extrémité et un élément bloquant résistant à une autre extrémité pour permettre de bloquer la rotation de l'élément de fermeture (12). Le centre de gravité du verrou (2') peut être déplacé entre une position haute et une position plus basse pour laquelle l'élément bloquant joue un rôle analogue à celui de la bille illustrée à la figure 2A. L'axe (15) supporte une liaison entre la pièce en matériau ferreux (20') l'élément bloquant et permet notamment de guider la trajectoire du verrou (2').

La pièce magnétique (4) est disposée à une extrémité de la chambre cylindrique (L, 40), avantageusement à proximité de la pièce en matériau ferreux (20') lorsque le verrou (2') est dans sa position de retrait. En positionnant l'élément d'attraction magnétique (3) dans la partie haute de la zone (30') sur la surface extérieure (110, 120) du système (1'), on peut déplacer dans ce mode de réalisation le verrou vers la position de blocage. L'attraction plus élevée de l'aimant séparé (3) permet de libérer la pièce en matériau ferreux (20') de l'attraction exercée par pièce magnétique (4).

En référence aux figures 1 à 3B et 7A à 7C, les éléments (11, 12) du système de fermeture magnétique peuvent être fixés chacun à des parois d'une construction par l'intermédiaire d'étriers (51, 52) ou éléments de maintien analogues. Comme illustré à la figure 7C, des moyens de fixation (510) sont par exemple prévus au dos (111) de l'élément fixe (11) pour rendre cet élément (11) solidaire d'un étrier (51). Des moyens de fixation (520) peuvent également être prévus au dos (112) de l'élément déplaçable de fermeture (12) pour rendre cet élément (12) solidaire d'un étrier (52). L'élément fixe (11) peut avoir une hauteur (H) de l'ordre de deux tiers par rapport à sa largeur (I). En référence à la figure 3A, le diamètre (D) de la chambre cylindrique (L, 40) peut être inférieur au tiers de cette largeur (I). Dans l'exemple des figures 4A à 4D, les éléments (11, 12) du système de fermeture magnétique peuvent simplement être dotés de rainures respectives (R, R') alignées. Des moyens de fixation (F) permettent le raccord du système à des parois insérées dans les rainures respectives (R, R') de chacun des éléments (11, 12) du système de fermeture.

Un exemple d'application industrielle de l'invention est une utilisation dans le domaine de l'éclairage urbain, comme illustré aux figures 8A et 8B. Le système de fermeture magnétique (1, 1') selon l'invention peut être installé aisément sur un poteau électrique ou similaire (6). Une trappe (60) de faible largeur prévue sur un candélabre à mat cylindro-conique comme illustré à la figure 8A peut être équipé du système (1, 1') selon l'invention.

En référence aux figures 4A à 4D, le système selon l'invention peut comprendre une bille ou pièce arrondie analogue en matériau ferreux (20), montée imperdable dans les moyens de guidage formés par les parois de la chambre (L, 40). Dans l'exemple des figures 4A et 4B, l'élément fixe (11) est doté de moyens de retenue (44) du verrou (2). On comprend que le verrou, formé par exemple d'une bille, est prévu libre en rotation et mobile entre une extrémité de la chambre (L, 40) et les moyens de retenue (44). Une partie en saillie (41) de l'élément fixe (11) vers l'élément de fermeture (12) peut porter un téton positionné en travers par rapport au déplacement de la bille pour rendre ainsi la bille imperdable. Comme illustré à la figure 4D, l'élément de fermeture (12) qui se referme par rotation sur l'élément fixe (11) dispose dans son dos d'une ouverture (400) qui peut être traversée par le téton ou autre organe de retenue (44) équivalent. Le dos de l'élément de fermeture (12) peut comporter une surface en retrait apte à s'appuyer sur la partie en saillie (41) porteuse du téton lors de la fermeture.

Une seconde pièce magnétique (4') peut aussi être prévue à l'autre extrémité de la chambre (L, 40), comme illustré à la figure 4A. Un logement (10') adjacent à l'emplacement (40) complémentaire peut être prévu pour le positionnement de cette seconde pièce magnétique (4'). L'utilisation de deux pièces magnétiques de part et d'autre de la chambre (L, 40) est avantageuse pour une disposition à composante latérale de cette chambre (L, 40). En effet, lors d'une phase d'installation dans lequel le système entier est à l'horizontale ou bien pour un mode d'ouverture de type latéral, il est utile d'exercer une attraction sur la pièce en matériau ferreux (20, 20') pour que le verrou (2, 2') occupe la position de fermeture (aucune influence de la gravité dans ce cas de figure). Pour cela, la seconde pièce magnétique (4') est placée près de l'emplacement complémentaire (40) pour maintenir le verrou dans sa position en saillie. La première pièce magnétique (4) peut être conservée pour faciliter le retour à la position en retrait.

La surface (45) de l'élément fixe (11) en vis-à-vis l'élément de fermeture (12) peut être légèrement oblique pour faciliter l'accès de l'élément de fermeture (12) pivotant vers la position d'alignement dans laquelle le verrouillage peut s'effectuer. La surface (45') correspondante de l'élément de fermeture (12) peut aussi être oblique. Alternativement, une seule de ces surfaces (45, 45') est inclinée pour faciliter l'approche/l'éloignement de la position d'engagement entre les éléments (11, 12) du système.

En référence à la figure 9, le verrou (2) peut être rendu imperdable grâce à une rondelle (9) ou une butée de la chambre. Le verrou (2) comprend un corps de verrou se rétrécissant en une pointe de verrou (pv). L'épaulement du verrou (2) formé à la base de la pointe (pv) s'appuie sur la rondelle (9) dans l'exemple de la figure 9 lorsque le verrou (2) occupe sa position de verrouillage. Une avancée (40') de l'élément fixe (11) comprend un orifice pouvant être traversé par la pointe de verrou (pv). Le blocage en rotation peut être obtenu au niveau de cet orifice, lorsque l'élément déplaçable (12) de fermeture vient s'aligner avec l'avancée (40') de l'élément fixe (11). Dans l'exemple de la figure 9, une fois l'alignement réalisé, le fait de retirer l'élément d'attraction magnétique (3) provoque la retombée du verrou (2) par simple gravité de façon à obtenir le verrouillage. Le déverrouillage est obtenu en plaçant l'élément (3) contre l'unique paroi (130) séparant la chambre (L) de l'extérieur.

Dans des modes de réalisation préférés du système, le passage de la position verrouillée à la position d'ouverture est obtenu avantageusement en positionnant l'élément d'attraction magnétique (3) contre une simple paroi (110, 120, 130) de séparation entre la chambre (L, 40) et l'extérieur, au niveau du fond de la chambre fermée (L, 40). Il n'existe aucun accès à la chambre (L, 40) depuis l'extérieur lorsque l'élément de fermeture (12) est dans la disposition fermée.

Un des avantages du système selon l'invention est de permettre une fermeture aisée à l'aide d'un aimant spécifique, sans requérir de vis, d'outil particulier ou de clé mécanique. L'accès est alors restreint de manière effective et des intrus disposant des outils habituels (clés triangulaires, tournevis) pour forcer un accès seront démunis pour ouvrir le système d'ouverture magnétique selon l'invention. La discrétion, la robustesse du système et la simplicité de son ouverture fait qu'il peut être utilisé dans le domaine du mobilier urbain, sur des armoires électriques en particulier, et pour de nombreuses trappes ou portes d'accès prévues notamment dans des systèmes électriques, de canalisation, etc. Dans un mode de réalisation préféré de l'invention, le système (1) peut simplement être constitué de 5 pièces : les deux éléments (11, 12) dans laquelle est formée la chambre (L, 40), l'aimant intérieur (4), l'aimant extérieur (3) et le verrou (2) en forme de bille placé dans la chambre, par exemple à l'aplomb de l'aimant intérieur.

Il doit être évident pour les personnes versées dans l'art que la présente invention permet des modes de réalisation sous de nombreuses autres formes spécifiques sans l'éloigner du domaine d'application de l'invention comme revendiqué. En particulier, l'élément déplaçable dit de fermeture (12) peut tout aussi bien constituer à lui seul l'élément obturant l'accès ou être rendu solidaire d'un battant ou d'un élément amovible d'obturation d'accès.

## Revendications

1. Système de fermeture magnétique (1, 1') pour trappe ou porte d'accès, comprenant un élément fixe (11), un élément déplaçable de fermeture (12) apte à être solidarisé avec l'élément fixe (11), au moins un verrou (2, 2') pour retenir l'élément de fermeture (12) dans une disposition fermée dans laquelle l'élément de fermeture (12) rejoint l'élément fixe (11) par rotation et alignement sur ce dernier, et au moins une chambre (L, 40) pour loger le verrou (2, 2'), le verrou (2, 2') étant guidé par des moyens de guidage et comprenant une pièce en matériau ferreux (20, 20') pour pouvoir être déplacé sous l'action d'un élément d'attraction magnétique (3), **caractérisé en ce que** la chambre (L, 40) est séparée de l'extérieur dans ladite disposition fermée par une paroi (110, 120, 130) d'épaisseur déterminée (e), le verrou (2, 2') ayant au moins un degré de liberté en rotation et étant mobile entre une position en saillie, permettant de bloquer en rotation l'élément de fermeture (12) dans sa disposition fermée au niveau de sa jonction avec l'élément fixe (11), et une position en retrait permettant une rotation de l'élément de fermeture (12).

2. Système de fermeture magnétique selon la revendication 1, dans lequel le verrou (2, 2') forme un organe mâle inséré, dans sa position en saillie, dans deux organes femelles distincts à orifice d'entrée circulaire dont l'un fait partie de l'élément fixe (11) et l'autre fait partie de l'élément déplaçable de fermeture (12).

3. Système de fermeture magnétique selon la revendication 1 ou 2, dans lequel le verrou (2, 2') comprend au moins une surface courbée en contact avec les moyens de guidage, la chambre (L, 40) possédant des parois de guidage empêchant un déplacement du verrou (2, 2') à l'extérieur de la chambre (L, 40) pour ladite disposition fermée.

4. Système de fermeture magnétique selon une des revendications 1 à 3, dans lequel un logement (10) intérieur adjacent à la chambre (L, 40) loge une pièce magnétique (4) prévue pour retenir le verrou (2, 2') dans sa position en retrait, en exerçant une force d'attraction sur la pièce en matériau ferreux (20, 20').

5. Système de fermeture magnétique selon la revendication 4, comprenant un élément d'attraction magnétique (3) indépendant, de force d'attraction supérieure à une force antagoniste exercée sur la pièce en matériau ferreux (20, 20') par la pièce magnétique (4) ou par un ressort, cette force d'attraction étant suffisante pour déplacer le verrou (2, 2') entre ses deux positions lorsque cet élément d'attraction magnétique (3) est positionné, de l'extérieur, contre le système de fermeture (1, 1') dans une zone (30) en correspondance avec une localisation souhaitée de la pièce en matériau ferreux (20, 20').

6. Système de fermeture magnétique selon une des revendications 1 à 5, dans lequel l'élément de fermeture (12) comprend une face extérieure (120) ayant au moins un bord adapté pour prolonger une face extérieure (110) complémentaire de l'élément fixe (11), la chambre (L, 40) et le verrou (2, 2') étant disposés en arrière d'une surface formée par ces faces extérieures (110, 120).

7. Système de fermeture magnétique selon une des revendications 1 à 6, dans lequel la chambre (L, 40) comprend un emplacement principal (L) situé dans l'élément fixe (11) pour recevoir l'intégralité du verrou (2, 2') et un emplacement (40) en vis-à-vis prévu dans l'élément de fermeture (12) pour recevoir une partie du verrou (2, 2').

8. Système de fermeture magnétique selon une des revendications 1 à 6, dans lequel la chambre (L, 40) comprend un emplacement principal (L) situé dans l'élément de fermeture (12) pour recevoir l'intégralité du verrou (2, 2') et un emplacement en vis-à-vis prévu dans l'élément fixe (11) pour recevoir une partie du verrou (2, 2').

9. Système de fermeture magnétique selon une des revendications 1 à 8, dans lequel la pièce en matériau ferreux (20) est constituée essentiellement d'une bille.

10. Système de fermeture magnétique selon une des revendications 1 à 9, dans lequel le verrou (2) est une bille comprenant la pièce en matériau ferreux (20).

11. Système de fermeture magnétique selon une des revendications 1 à 10, dans lequel le verrou (2) consiste en une bille en matériau ferreux recouverte d'un revêtement d'acier inoxydable, la chambre (L, 40) étant pourvue d'une couche en acier inoxydable interposée entre le verrou (2) et un matériau amagnétique.

12. Système de fermeture magnétique selon une des revendications 1 à 7 et 9 à 11, dans lequel le verrou (2) est une bille, de diamètre déterminé, mobile dans une chambre cylindrique formée par un emplacement principal (L) prévu dans l'élément fixe (12) et un prolongement de ce dernier dans l'élément de fermeture (12), la bille ayant dans ladite position en saillie du verrou (2) un plan médian coïncidant sensiblement avec la jonction entre l'élément fixe (11) et l'élément de fermeture (12).

13. Système de fermeture magnétique selon la revendication 12 combinée à la revendication 4, dans lequel la pièce magnétique (4) est disposée à une extrémité de la chambre cylindrique (L, 40).

14. Système de fermeture magnétique selon une des revendications 1 à 13, comprenant des moyens de guidage pour guider le verrou (2, 2') selon une trajectoire à composante verticale, le verrou (2, 2') étant mobile entre une position haute de son centre de gravité (G) et une position plus basse de son centre de gravité (G).

15. Système de fermeture magnétique selon la revendication 4, **caractérisé en ce que** la pièce magnétique (4) prévue pour retenir le verrou (2, 2') dans sa position en retrait est remplacée par une pièce magnétique retenant le verrou (2, 2') dans sa position en saillie.

16. Système de fermeture magnétique selon une des revendications 1 à 15, dans lequel l'élément fixe (11) est doté de moyens de retenue (44) du verrou (2) qui est prévu libre en rotation et mobile entre une extrémité de la chambre (L, 40) et les moyens de retenue (44).

17. Système de fermeture magnétique selon une des revendications 1 à 16, dans lequel l'élément fixe (11) et/ou l'élément de fermeture (12) comprennent une paroi d'épaisseur (e) au moins égale à 3 mm séparant la pièce en matériau ferreux (20, 20') d'une zone (30) de surface extérieure prévue pour positionner l'élément d'attraction magnétique (3) servant à déplacer la pièce en matériau ferreux (20, 20').
